# EUROPÄISCHE PATENTSCHRIFT

(11) **EP 3 021 047 B1**
(45) Veröffentlichungstag und Bekanntmachung des Hinweises auf die Patenterteilung: **02.03.2022**
(21) Anmeldenummer: 15192248.1
(22) Anmeldetag: 30.10.2015
(51) Int. Cl.: F24C 15/02, F25D 23/02, E05B 5/02, E05B 17/00

(54) **TÜR FÜR EIN HAUSHALTSGERÄT UND HAUSHALTSGERÄT**
DOOR FOR A HOUSEHOLD APPLIANCE AND HOUSEHOLD APPLIANCE
PORTE D'APPAREIL MÉNAGER ET APPAREIL MÉNAGER

(30) Priorität: 17.11.2014 DE 102014223384
(43) Veröffentlichungstag der Anmeldung: 18.05.2016
(73) Patentinhaber: BSH Hausgeräte GmbH, 81739 München (DE)
(72) Erfinder: Grützke, Joachim, 85560 Ebersberg (DE); Rembold, Thomas, 74251 Lehrensteinfeld (DE); Schmidt, Tobias, 81371 München (DE)

(56) Entgegenhaltungen:
- EP-A2- 2 359 735
- DE-A1- 4 343 976
- DE-A1-102008 043 363
- DE-A1-102010 063 209
- DE-U1-202005 002 960

## Beschreibung

Die vorliegende Erfindung betrifft eine Tür für ein Haushaltsgerät und ein Haushaltsgerät. Das Haushaltsgerät ist vorzugsweise ein Haushaltsgargerät.

Ein Haushaltsgerät, insbesondere ein Haushaltsgargerät, kann einen Garraum und eine Tür aufweisen, die dazu eingerichtet ist, den Garraum zu verschließen. An der Tür kann ein Griff angeordnet sein.

Die DE 10 2008 043 365 A1 beschreibt eine Tür für ein Haushaltsgerät mit einem Griff, der in die Tür einklappbar und aus dieser herausklappbar ist.

Die DE 43 43 976 A1 beschreibt einen versenkbar angeordneten Türgriff, der in eine Arbeitsstellung herausklappbar und in einer Ruhestellung in eine Ausnehmung einer Türfront rückstellbar ist und der in einer Stellung gerastet ist, wobei eine Festlegung in beiden Stellungen möglich ist, wobei der Türgriff in Richtung auf die Arbeitsstellung vorgespannt ist und ein als Gleitstift ausgebildetes Rastmittel aufweist, wobei der Gleitstift in eine geschlossene Nutbahn mit Rastung einragt und mittels eines Federelements in Eingriff mit der Nutbahn gebracht ist, wobei der Gleitstift Bestandteil eines beweglichen Halters ist und das Federelement mit dem Halter in Wirkverbindung gehalten ist und der Halter als zweiarmiger Hebel ausgebildet ist und der Halter an der den Türgriff umgebenden Türfront beweglich gelagert ist und das Federelement auf den dem Hebel mit dem Gleitstift gegenüberliegenden Hebel des Halters wirkt.

Die EP 2 359 735 A2 beschreibt ein Haushaltsgerät mit einer Tür, welche über einen Griff betätigt werden kann. Der Griff kann zwischen einer ersten und einer zweiten Position hin und her bewegt werden, so dass ein Griffelement des Griffs sich in der ersten Position nahe an oder in der Tür befindet, während es in der zweiten Position beabstandet von der Tür ist.

Die DE 10 2008 043 363 A1 beschreibt eine Hausgerätetür mit einem zumindest teilweise darin versenkbaren Türgriff, wobei der Türgriff eine Griffstange und mindestens einen gekrümmten Bügel aufweist.

Die DE 10 2010 063 209 A1 beschreibt eine Backofentür mit einem Türkörper und einer Türgriffeinheit, die einen Griff aufweist, der mittels zumindest eines Halters mit dem Türkörper derart beweglich verbunden ist, dass die Türgriffeinheit zwischen einer ersten Position und einer zweiten Position schwenkbar ist. Dabei erstreckt sich der zumindest eine Halter in der ersten Position über einen Rand der Backofentür hinaus und erstreckt sich in der zweiten Position nicht über einen Rand der Backofentür hinaus.

Die DE 20 2005 002 960 U1 beschreibt einen Kühl- und/oder Gefrierschranktürgriff zum Öffnen einer Kühlschrank- oder Gefrierfachtür mit einem Handgriff, der durch eine Schwenklagerung schwenkbar an der Kühlschrank- oder Gefrierfachtür befestigbar und zwischen einer Öffnungs- und Schließstellung bewegbar ist, sowie mit einer Rückstellvorrichtung zur selbsttätigen Rückstellung des Handgriffs aus der Öffnungs- in die Schließstellung, wobei ein Bewegungsdämpfer zur Dämpfung der Rückstellbewegung des Handgriffs aus der Öffnungs- in die Schließstellung und/oder zur Dämpfung der Öffnungsbewegung des Handgriffs aus der Schließ- in die Öffnungsstellung vorgesehen ist.

Vor diesem Hintergrund besteht eine Aufgabe der vorliegenden Erfindung darin, eine verbesserte Tür für ein Haushaltsgerät zur Verfügung zu stellen.

Demgemäß wird eine Tür für ein Haushaltsgerät, mit einem Griff, der von einer ersten Position, in welcher der Griff zwischen eine Innenwand und eine Außenwand der Tür eingeklappt ist, in eine zweite Position, in welcher der Griff ausgeklappt ist, verschwenkbar ist, und einer Verschwenkeinrichtung, die dazu eingerichtet ist, beim Verlagern des Griffs von der ersten Position in Richtung der zweiten Position den Griff selbsttätig in die zweite Position zu verschwenken, vorgeschlagen. Dabei ist die Verschwenkeinrichtung dazu eingerichtet, beim Verlagern des Griffs von der zweiten Position in Richtung der ersten Position den Griff selbsttätig in die erste Position zu verschwenken, wobei die Verschwenkeinrichtung ein Dämpfungselement aufweist, das dazu eingerichtet ist, eine Drehbewegung des Griffs beim Verschwenken desselben von der ersten Position in die zweite Position oder umgekehrt zu dämpfen, und wobei das Dämpfungselement ein Rotationsdämpfer ist. Die Verschwenkeinrichtung weist ein Federelement auf, das mit dem Griff wirkverbunden ist, um diesen beim Verlagern von der ersten Position in Richtung der zweiten Position mit Hilfe einer Federkraft in die zweite Position zu verschwenken, wobei der Griff mit Hilfe einer ersten Drehachse drehbar an der Tür gelagert ist, wobei das Federelement mit einer zweiten Drehachse des Griffs wirkverbunden ist, und wobei die Verschwenkeinrichtung ein Kopplungselement aufweist, das mit der zweiten Drehachse des Griffs und mit der Tür gekoppelt ist und das dazu eingerichtet ist, die Federkraft des Federelements auf den Griff zu übertragen, wobei das Kopplungselement eine Kopplungshülse und eine verschiebbar in der Kopplungshülse aufgenommene Kopplungsstange umfasst.

Dadurch, dass die Tür die Verschwenkeinrichtung aufweist, kann der Griff beim manuellen Verlagern desselben von der ersten Position in Richtung der zweiten Position selbsttätig in die zweite Position verlagert werden. Hierdurch muss der Griff nur über einen gewissen Weg manuell verlagert werden und klappt dann automatisch aus.

Die erste Position kann als eingeklappte Position, die zweite Position kann als ausgeklappte Position bezeichnet werden. Das Verlagern von der ersten Position in Richtung der zweiten Position erfolgt vorzugsweise manuell. Das Haushaltsgerät ist insbesondere ein Haushaltsgargerät. In der ersten Position ist der Griff vorzugsweise zumindest teilweise zwischen der Außenwand und der Innenwand der Tür angeordnet. Die Außenwand und die Innenwand sind an einem Basiskörper der Tür befestigt. Der Basiskörper ist vorzugsweise zwischen der Innenwand und der Außenwand angeordnet. Die Innenwand bzw. die Außenwand kann als Innenglas bzw. als Außenglas bezeichnet werden. Die Verschwenkeinrichtung und der Griff sind vorzugsweise an dem Basiskörper befestigt. Vorzugsweise ist die Tür verschwenkbar an einem Aufnahmeraum, beispielsweise einem Garraum, des Haushaltsgeräts befestigt.

Die Verschwenkeinrichtung ist dazu eingerichtet, beim Verlagern des Griffs von der zweiten Position in Richtung der ersten Position den Griff selbsttätig in die erste Position zu verschwenken.

Hierdurch ist es zum Einklappen des Griffs lediglich erforderlich, diesen in Richtung der eingeklappten Position zu verlagern, wodurch dieser mit Hilfe der Verschwenkeinrichtung selbsttätig in die erste Position verschwenkt und somit eingeklappt wird.

Die Verschwenkeinrichtung weist ein Dämpfungselement auf, das dazu eingerichtet ist, eine Drehbewegung des Griffs beim Verschwenken desselben von der ersten Position in die zweite Position oder umgekehrt zu dämpfen.

Hierdurch ist ein langsames und ruckfreies Verschwenken des Griffs möglich. Dies erhöht den Bedienkomfort.

Das Dämpfungselement ist ein Rotationsdämpfer.

Vorzugsweise kann der Rotationsdämpfer an einer ersten Drehachse des Griffs vorgesehen sein. Mit Hilfe der ersten Drehachse ist der Griff vorzugsweise an dem Basiskörper der Tür verschwenkbar angeordnet. Alternativ kann das Dämpfungselement ein Lineardämpfer sein, der dazu eingerichtet ist, eine lineare Bewegung zu dämpfen.

Die Verschwenkeinrichtung weist ein Federelement auf, das mit dem Griff wirkverbunden ist, um diesen beim Verlagern von der ersten Position in Richtung der zweiten Position mit Hilfe einer Federkraft in die zweite Position zu verschwenken.

Vorzugsweise ist das Federelement eine Zylinderfeder. Insbesondere ist das Federelement eine Druckfeder. Das Federelement ist vorzugsweise so mit dem Griff gekoppelt, dass mit Hilfe der Federkraft ein Drehmoment auf den Griff ausgeübt wird. Das Federelement ist vorzugsweise auch dazu eingerichtet, den Griff beim manuellen Verlagern von der zweiten Position in Richtung der ersten Position mit Hilfe einer Federkraft in die erste Position zu verschwenken.

Der Griff ist mit Hilfe einer ersten Drehachse drehbar an der Tür gelagert und das Federelement ist mit einer zweiten Drehachse des Griffs wirkverbunden.

Die Drehachsen sind vorzugsweise voneinander beabstandet angeordnet. Insbesondere sind die Drehachsen in der ersten Position des Griffs bezüglich einer Horizontalen zueinander versetzt angeordnet.

Gemäß einer weiteren Ausführungsform sind die Drehachsen so zueinander positioniert, dass in der ersten Position des Griffs die Federkraft des Federelements den Griff in Richtung der ersten Position vorspannt.

Vorzugsweise sind die Drehachsen so zueinander positioniert, dass die Federkraft mit Hilfe eines Hebelarms so auf den Griff wirkt, dass dieser mit einem Drehmoment beaufschlagt wird. Das Drehmoment wirkt vorzugsweise so auf den Griff, dass dieser in Richtung der ersten Position vorgespannt ist.

Gemäß einer weiteren Ausführungsform sind die Drehachsen so zueinander positioniert, dass in der zweiten Position des Griffs die Federkraft des Federelements den Griff in Richtung der zweiten Position vorspannt.

Vorzugsweise sind in der zweiten Position des Griffs die Drehachsen bezüglich einer Horizontalen nebeneinander angeordnet.

Gemäß einer weiteren Ausführungsform sind die Drehachsen so zueinander positioniert, dass beim Verlagern des Griffs von der ersten Position in Richtung der zweiten Position ab einer Zwischenposition der Griff mit Hilfe der Federkraft des Federelements in die zweite Position verschwenkbar ist.

Weiterhin ist insbesondere beim Verlagern des Griffs von der zweiten Position in Richtung der ersten Position ab der Zwischenposition der Griff mit Hilfe der Federkraft der Federeinrichtung in die erste Position verschwenkbar. Die Zwischenposition ist zwischen der ersten Position und der zweiten Position angeordnet. In der Zwischenposition wirkt die Federkraft der Federeinrichtung vorzugsweise so, dass beide Drehachsen auf einer Wirkungsrichtung der Federkraft angeordnet sind. Das heißt in der Zwischenposition wirkt gerade kein Drehmoment auf den Griff. Die Zwischenposition ist vorzugsweise instabil. Das heißt, der Griff bleibt nicht in der Zwischenposition stehen. Durch ein geringfügiges Verlagern des Griffs aus der Zwischenposition in Richtung der ersten Position oder in Richtung der zweiten Position wird der Griff mit Hilfe der Federkraft in die erste Position oder in die zweite Position verschwenkt.

Gemäß einer weiteren Ausführungsform ist der Griff gegen die Federkraft des Federelements in die Zwischenposition verlagerbar.

Vorzugsweise ist der Griff aus der ersten Position oder aus der zweiten Position gegen die Federkraft des Federelements in die Zwischenposition verlagerbar.

Die Verschwenkeinrichtung weist ein Kopplungselement auf, das mit der zweiten Drehachse des Griffs und mit der Tür gekoppelt ist und das dazu eingerichtet ist, die Federkraft des Federelements auf den Griff zu übertragen.

Das Kopplungselement ist mit Hilfe einer an dem Basiskörper der Tür vorgesehenen Drehachse mit der Tür gekoppelt.

Das Kopplungselement weist eine Kopplungshülse und eine Kopplungsstange auf, die verschiebbar in der Kopplungshülse aufgenommen ist, wobei das Federelement zwischen der Kopplungshülse und der Kopplungsstange angeordnet ist.

Vorzugsweise weist die Kopplungsstange einen Kopf auf, der drehbar mit der zweiten Drehachse des Griffs verbunden ist. Insbesondere ist das Federelement zwischen dem Kopf und der Kopplungshülse angeordnet. In der ersten Position des Griffs ist die Kopplungsstange in die Kopplungshülse eingeschoben. In der zweiten Position des Griffs ist die Kopplungsstange annähernd vollständig aus der Kopplungshülse herausgezogen.

Gemäß einer weiteren Ausführungsform ist in der ersten Position des Griffs eine Vorderseite desselben flächenbündig mit einer Vorderseite der Tür angeordnet.

Insbesondere ist in der ersten Position des Griffs dessen Vorderseite flächenbündig mit einer Vorderseite der Außenwand der Tür angeordnet. Unter "flächenbündig" ist vorliegend zu verstehen, dass die Vorderseite des Griffs und die Vorderseite der Tür in einer gemeinsamen Ebene angeordnet sind.

Gemäß einer weiteren Ausführungsform ist in der zweiten Position des Griffs eine Vorderseite desselben senkrecht zu einer Vorderseite der Tür angeordnet.

Unter "senkrecht" ist vorliegend ein Winkel von 90° ± 10°, weiter bevorzugt von 90° ± 5°, weiter bevorzugt von 90° ± 3°, weiter bevorzugt von 90° ± 1°, weiter bevorzugt von genau 90° zu verstehen.

Weiterhin wird ein Haushaltsgerät, insbesondere ein Haushaltsgargerät, mit einer derartigen Tür vorgeschlagen.

Das Haushaltsgerät kann beispielsweise ein Backofen, ein Dampfgarer, ein Mikrowellengerät, ein Backofen mit Mikrowellenfunktion oder dergleichen sein. Alternativ kann das Haushaltsgerät eine Geschirrspülmaschine, ein Kühl- und/oder Gefrierschrank, eine Waschmaschine, ein Wäschetrockner oder dergleichen sein.

Weitere mögliche Implementierungen der Tür und/oder des Haushaltsgeräts umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Tür und/oder des Haushaltsgeräts hinzufügen.

Weitere vorteilhafte Ausgestaltungen und Aspekte der Tür und/oder des Haushaltsgeräts sind Gegenstand der Unteransprüche sowie der im Folgenden beschriebenen Ausführungsbeispiele der Tür und/oder des Haushaltsgeräts. Im Weiteren werden die Tür und/oder das Haushaltsgerät anhand von bevorzugten Ausführungsformen unter Bezugnahme auf die beigelegten Figuren näher erläutert.
Fig. 1 zeigt eine schematische perspektivische Ansicht einer Ausführungsform eines Haushaltsgeräts;
Fig. 2 zeigt eine schematische perspektivische Ansicht einer Ausführungsform einer Tür für das Haushaltsgerät gemäß der Fig. 1;
Fig. 3 zeigt eine weitere schematische perspektivische Ansicht der Tür gemäß der Fig. 2;
Fig. 4 zeigt eine schematische Schnittansicht der Tür gemäß der Fig. 2;
Fig. 5 zeigt eine weitere schematische Schnittansicht der Tür gemäß der Fig. 2; und
Fig. 6 zeigt eine weitere schematische Schnittansicht der Tür gemäß der Fig. 2.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht eines Haushaltsgeräts 1. Das Haushaltsgerät 1 ist beispielsweise ein Haushaltsgargerät. Insbesondere kann das Haushaltsgerät 1 ein Backofen, ein Mikrowellengerät, ein Dampfgarer, ein Backofen mit Mikrowellenfunktion oder dergleichen sein. Ferner kann das Haushaltsgerät 1 eine Geschirrspülmaschine, ein Kühl- und/oder Gefrierschrank, eine Waschmaschine, ein Wäschetrockner oder dergleichen sein.

Das Haushaltsgerät 1 weist einen Aufnahmeraum 2 auf, der mit Hilfe einer Tür 3 verschließbar ist. Der Aufnahmeraum 2 kann im Inneren eines Gehäuses des Haushaltsgeräts 1 angeordnet sein. Der Aufnahmeraum 2 kann beispielsweise ein Garraum oder eine Muffel eines Haushaltsgargeräts sein. Die Tür 3 ist in der Fig. 1 in ihrer geschlossenen Stellung dargestellt. Durch ein Schwenken um eine an einem unteren Ende der Tür 3 vorgesehene Schwenkachse kann die Tür 3 geschlossen oder geöffnet werden. Alternativ kann die Tür 3 seitlich an dem Aufnahmeraum 2 angeschlagen sein. Weiterhin kann die Tür 3 an einem aus dem Aufnahmeraum 2 herausziehbaren Backwagen angeordnet sein. An einem oberen Abschnitt der Tür 3 kann ein Griff 4 vorgesehen sein. Der Griff 4 kann sich, wie in der Fig. 1 gezeigt, über die gesamte Breite der Tür 3 oder nur über einen Teil der Breite der Tür 3 erstrecken.

Der Aufnahmeraum 2 weist einen Boden 5, eine dem Boden 5 gegenüberliegend angeordnete Decke 6, eine der Tür 3 gegenüberliegend angeordnete Rückwand 7 und zwei einander gegenüberliegend angeordnete Seitenwände 8, 9 auf. Der Aufnahmeraum 2 ist vorzugsweise quader- oder würfelförmig. Der Aufnahmeraum 2 kann aus einem Metallwerkstoff, insbesondere aus einem Stahlblech, gefertigt sein.

Die Fig. 2 und 3 zeigen eine Ausführungsform einer Tür 3 jeweils in einer schematischen perspektivischen Ansicht. Der Griff 4 ist von einer in der Fig. 2 gezeigten ersten Position, in welcher der Griff 4 eingeklappt ist, in eine in der Fig. 3 gezeigte zweite Position, in welcher der Griff 4 ausgeklappt ist, verschwenkbar. Die Tür 3 weist eine Außenwand 10 und eine beabstandet von der Außenwand 10 angeordnete Innenwand 11 auf. Die Außenwand 10 und die Innenwand 11 können aus Glas oder aus einer Glaskeramik gefertigt sein. Insbesondere kann die Außenwand 10 als Außenglas und die Innenwand 11 als Innenglas bezeichnet werden. Vorzugsweise sind die Innenwand 11 und die Außenwand 10 zumindest abschnittsweise transparent.

Zwischen der Außenwand 10 und der Innenwand 11 ist ein Basiskörper 12 oder ein sogenanntes Chassis der Tür 3 angeordnet. Die Außenwand 10 und die Innenwand 11 sind mit dem Basiskörper 12 fest verbunden. Weiterhin weist die Tür 3 eine an einem oberen Ende der Tür 3 vorgesehene Abschlussleiste 13 auf. Die Abschlussleiste 13 ist mit dem Basiskörper 12 verbunden. An einer Anlagefläche 14 der Abschlussleiste 13 liegt der Griff 4 in der ersten Position an.

Der Griff 4 umfasst einen leistenförmigen Greifabschnitt 15 und zwei seitlich an dem Greifabschnitt 15 angeordnete Befestigungsarme 16, 17. Der Greifabschnitt 15 kann einen rechteckigen Querschnitt aufweisen. Die Befestigungsarme 16, 17 sind senkrecht zu dem Greifabschnitt 15 angeordnet. Mit Hilfe der Befestigungsarme 16, 17 ist der Griff 4 verschwenkbar an der Tür 3 befestigt. Der Greifabschnitt 15 kann von einem Benutzer zum Öffnen oder Schließen der Tür 3 umgriffen werden. Wie die Fig. 2 und 3 zeigen, kann sich der Griff 4 über die gesamte Breite der Tür 3 erstrecken. Der Griff 4 bzw. die Befestigungsarme 16, 17 sind mit einer ersten Drehachse 18 des Griffs 4 drehbar an der Tür 3 befestigt.

Der Griff 4 weist eine Vorderseite 19 und eine der Vorderseite 19 gegenüberliegend angeordnete Rückseite 20 auf. In der ersten Position des Griffs 4 liegt die Rückseite 20 an der Anlagefläche 14 der Abschlussleiste 13 an. Wie die Fig. 2 zeigt, ist in der ersten Position des Griffs 4 die Vorderseite 19 desselben flächenbündig mit einer Vorderseite 21 der Tür 3, insbesondere der Außenwand 10, angeordnet. Wie die Fig. 3 zeigt, ist in der zweiten Position des Griffs 4 die Vorderseite 19 desselben senkrecht zu der Vorderseite 21 der Tür 3 angeordnet.

Die Tür 3 umfasst weiterhin eine Verschwenkeinrichtung 22, die dazu eingerichtet ist, beim, insbesondere manuellen, Verlagern des Griffs 4 von der in der Fig. 2 gezeigten ersten Position in Richtung der in der Fig. 3 gezeigten zweiten Position den Griff 4 selbsttätig in die zweite Position zu verschwenken. Die Verschwenkeinrichtung 22 umfasst ein Federelement 23. Das Federelement 23 ist vorzugsweise eine Zylinderfeder. Insbesondere ist das Federelement 23 eine Druckfeder. Das Federelement 23 ist mit dem Griff 4 wirkverbunden, um diesen beim Verlagern von der ersten Position in Richtung der zweiten Position mit Hilfe einer Federkraft in die zweite Position zu verschwenken. Das Federelement 23 ist mit einer zweiten Drehachse 24 des Griffs 4 wirkverbunden.

Die Verschwenkeinrichtung 22 umfasst ein Kopplungselement 25, das mit der zweiten Drehachse 24 des Griffs 4 und mit der Tür 3 gekoppelt ist und das dazu eingerichtet ist, die Federkraft des Federelements 23 auf den Griff 4 zu übertragen. Insbesondere ist das Kopplungselement 25 mit dem Basiskörper 12 der Tür 3 wirkverbunden. Die Verschwenkeinrichtung 22 weist weiterhin ein Dämpfungselement 26 auf, das dazu eingerichtet ist, eine Drehbewegung des Griffs 4 beim Verschwenken desselben von der ersten Position in die zweite Position oder umgekehrt zu dämpfen. Das Dämpfungselement 26 kann, wie in den Fig. 2 und 3 gezeigt, ein Lineardämpfer sein. Weiterhin kann das Dämpfungselement 26 ein Rotationsdämpfer sein, der beispielsweise an der ersten Drehachse 18 des Griffs 4 angeordnet ist.

Die Fig. 4 bis 6 zeigen die Tür 3 gemäß der Fig. 2 und 3 jeweils in einer schematischen Schnittansicht. Die Fig. 4 zeigt den Griff 4 in der ersten Position. Die Fig. 6 zeigt den Griff 4 in der zweiten Position und die Fig. 5 zeigt den Griff 4 in einer Position zwischen der ersten und der zweiten Position. Im Folgenden wird auf die Fig. 4 bis 6 gleichzeitig Bezug genommen.

Das Kopplungselement 25 umfasst eine Kopplungsstange 27, die verschiebbar in einer Kopplungshülse 28 aufgenommen ist. Die Kopplungshülse 28 ist an einer Drehachse 29 verschwenkbar an dem Basiskörper 12 befestigt. Wie die Fig. 4 zeigt, ist die Kopplungsstange 27 in der ersten Position des Griffs 4 annähernd über die gesamte Länge der Kopplungshülse 28 in diese eingefahren. Wie die Fig. 6 zeigt, ist in der zweiten Position des Griffs 4 die Kopplungsstange 27 zumindest teilweise aus der Kopplungshülse 28 herausgezogen. Die Kopplungsstange 27 weist weiterhin einen Kopf 30 auf, der verschwenkbar an der zweiten Drehachse 24 des Griffs 4 befestigt ist. Das Federelement 23 ist zwischen der Kopplungshülse 28 und der Kopplungsstange 27 angeordnet. Insbesondere ist das Federelement 23 zwischen der Kopplungshülse 28 und dem Kopf 30 der Kopplungsstange 27 positioniert. Insbesondere ist das Federelement 23 auf die Kopplungsstange 27 aufgesteckt. Das heißt, die Kopplungsstange 27 verläuft innerhalb des Federelements 23.

Die Funktionalität des Griffs 4 wird im Folgenden erläutert. Eine Federkraft F des Federelements 23 wirkt in Richtung einer Mittel- oder Symmetrieachse 31 der Kopplungsstange 27 bzw. des Federelements 23. Wie die Fig. 4 zeigt, sind in der ersten Position des Griffs 4 die Drehachsen 18, 24 so zueinander positioniert, dass die Federkraft F ein auf den Griff 4 wirkendes Drehmoment verursacht, das den Griff 4 im Uhrzeigersinn dreht. Die Drehrichtung des Griffs 4 ist mit Hilfe von Pfeilen 32, 33 angedeutet. Insbesondere spannt das Federelement 23 den Griff 4 in Richtung der ersten Position vor. Das heißt, die Federkraft F drückt den Griff 4 gegen die Abschlussleiste 13, insbesondere gegen die Anlagefläche 14. In der ersten Position des Griffs 4 ist die erste Drehachse 18 zwischen der zweiten Drehachse 24 und der Anlagefläche 14 der Abschlussleiste 13 angeordnet. Das heißt, in der Orientierung der Fig. 4 zeigt eine Wirkungsrichtung der Federkraft F links an der ersten Drehachse 18 vorbei.

Beim manuellen Verlagern des Griffs 4 von der ersten Position in Richtung der zweiten Position verlagert sich, wie in der Fig. 5 gezeigt, die zweite Drehachse 24 so relativ zu der ersten Drehachse 18, dass ab einer Zwischenposition die Federkraft F den Griff 4 nicht mehr im Uhrzeigersinn, sondern entgegen dem Uhrzeigersinn dreht und den Griff 4 selbsttätig in die zweite Position verlagert. Die Fig. 5 zeigt den Griff 4 beim Verschwenken von der Zwischenposition in die zweite Position. Insbesondere sind in der Zwischenposition die Drehachsen 18, 24 so positioniert, dass die Wirkungsrichtung der Federkraft F durch beide Drehachsen 18, 24 verläuft. In der Zwischenposition sind beide Drehachsen 18, 24 auf der Mittelachse 31 angeordnet. Das heißt, in der Zwischenposition führt ein manuelles Verlagern des Griffs 4 in Richtung der ersten Position oder in Richtung der zweiten Position dazu, dass sich der Griff 4 selbsttätig in Richtung der ersten oder zweiten Position verlagert. Die Zwischenposition ist instabil, so dass der Griff 4 nicht in der Zwischenposition verbleibt.

In der zweiten Position des Griffs 4 ist in der Orientierung der Fig. 6 die zweite Drehachse 24 rechts neben der ersten Drehachse 18 angeordnet, so dass die Federkraft F den Griff 4 in Richtung der zweiten Position federvorspannt. Insbesondere ist in der zweiten Position die zweite Drehachse 24 zwischen der ersten Drehachse 18 und der Anlagefläche 14 der Abschlussleiste 13 angeordnet. Zum Verlagern des Griffs 4 von der zweiten Position in die erste Position wird der Griff 4 gegen die Federkraft F des Federelements 23 in Richtung der ersten Position verlagert. Ab der Zwischenposition, das heißt, wenn die Drehachsen 18, 24 beide auf der Mittelachse 31 bzw. auf der Wirkungsrichtung der Kraft F angeordnet ist, wirkt die Federkraft F so, dass sich der Griff 4 im Uhrzeigersinn dreht. Dadurch wird der Griff 4 in die erste Position verschwenkt. Das heißt, der Griff 4 ist gegen die Federkraft F des Federelements 23 sowohl ausgehend von der ersten Position als auch ausgehend von der zweiten Position in die Zwischenposition verlagerbar.

Obwohl die vorliegende Erfindung anhand von Ausführungsbeispielen beschrieben wurde, ist sie vielfältig modifizierbar.

### Verwendete Bezugszeichen:

- 1: Haushaltsgerät
- 2: Aufnahmeraum
- 3: Tür
- 4: Griff
- 5: Boden
- 6: Decke
- 7: Rückwand
- 8: Seitenwand
- 9: Seitenwand
- 10: Außenwand
- 11: Innenwand
- 12: Basiskörper
- 13: Abschlussleiste
- 14: Anlagefläche
- 15: Greifabschnitt
- 16: Befestigungsarm
- 17: Befestigungsarm
- 18: Drehachse
- 19: Vorderseite
- 20: Rückseite
- 21: Vorderseite
- 22: Verschwenkeinrichtung
- 23: Federelement
- 24: Drehachse
- 25: Kopplungselement
- 26: Dämpfungselement
- 27: Kopplungsstange
- 28: Kopplungshülse
- 29: Drehachse
- 30: Kopf
- 31: Mittelachse
- 32: Pfeil
- 33: Pfeil
- F: Federkraft

## Patentansprüche

1. Tür (3) für ein Haushaltsgerät (1), mit einem Griff (4), der von einer ersten Position, in welcher der Griff (4) zwischen eine Innenwand (11) und eine Außenwand (10) der Tür (3) eingeklappt ist, in eine zweite Position, in welcher der Griff (4) ausgeklappt ist, verschwenkbar ist, und einer Verschwenkeinrichtung (22), die dazu eingerichtet ist, beim Verlagern des Griffs (4) von der ersten Position in Richtung der zweiten Position den Griff (4) selbsttätig in die zweite Position zu verschwenken, wobei die Verschwenkeinrichtung (22) dazu eingerichtet ist, beim Verlagern des Griffs (4) von der zweiten Position in Richtung der ersten Position den Griff (4) selbsttätig in die erste Position zu verschwenken, wobei die Verschwenkeinrichtung (22) ein Federelement (23) aufweist, das mit dem Griff (4) wirkverbunden ist, um diesen beim Verlagern von der ersten Position in Richtung der zweiten Position mit Hilfe einer Federkraft (F) in die zweite Position zu verschwenken, wobei der Griff (4) mit Hilfe einer ersten Drehachse (18) drehbar an der Tür (3) gelagert ist, wobei das Federelement (23) mit einer zweiten Drehachse (24) des Griffs (4) wirkverbunden ist, **dadurch gekennzeichnet, dass** die Verschwenkeinrichtung (22) ein Dämpfungselement (26) aufweist, das dazu eingerichtet ist, eine Drehbewegung des Griffs (4) beim Verschwenken desselben von der ersten Position in die zweite Position oder umgekehrt zu dämpfen, und wobei das Dämpfungselement (26) ein Rotationsdämpfer ist, und die Verschwenkeinrichtung (22) ein Kopplungselement (25) aufweist, das mit der zweiten Drehachse (24) des Griffs (4) und mit der Tür (3) gekoppelt ist und das dazu eingerichtet ist, die Federkraft (F) des Federelements (23) auf den Griff (4) zu übertragen, wobei das Kopplungselement (25) eine Kopplungshülse (28) und eine verschiebbar in der Kopplungshülse (28) aufgenommene Kopplungsstange (27) umfasst.

2. Tür nach Anspruch 1, **dadurch gekennzeichnet, dass** die Drehachsen (18, 24) so zueinander positioniert sind, dass in der ersten Position des Griffs (4) die Federkraft (F) des Federelements (23) den Griff (4) in Richtung der ersten Position vorspannt.

3. Tür nach Anspruch 1 oder 2, **dadurch gekennzeichnet, dass** die Drehachsen (18, 24) so zueinander positioniert sind, dass in der zweiten Position des Griffs (4) die Federkraft (F) des Federelements (23) den Griff (4) in Richtung der zweiten Position vorspannt.

4. Tür nach einem der Ansprüche 1 - 3, **dadurch gekennzeichnet, dass** die Drehachsen (18, 24) so zueinander positioniert sind, dass beim Verlagern des Griffs (4) von der ersten Position in Richtung der zweiten Position ab einer Zwischenposition der Griff (4) mit Hilfe der Federkraft (F) des Federelements (23) in die zweite Position verschwenkbar ist.

5. Tür nach Anspruch 4, **dadurch gekennzeichnet, dass** der Griff (4) gegen die Federkraft (F) des Federelements (23) in die Zwischenposition verlagerbar ist.

6. Tür nach Anspruch 5, **dadurch gekennzeichnet, dass** das Kopplungselement (25) eine Kopplungshülse (28) und eine Kopplungsstange (27), die verschiebbar in der Kopplungshülse (28) aufgenommen ist, aufweist und dass das Federelement (23) zwischen der Kopplungshülse (28) und der Kopplungsstange (27) angeordnet ist.

7. Tür nach einem der Ansprüche 1 - 6, **dadurch gekennzeichnet, dass** in der ersten Position des Griffs (4) eine Vorderseite (19) desselben flächenbündig mit einer Vorderseite (21) der Tür (3) angeordnet ist.

8. Tür nach einem der Ansprüche 1 - 7, **dadurch gekennzeichnet, dass** in der zweiten Position des Griffs (4) eine Vorderseite (19) desselben senkrecht zu einer Vorderseite (21) der Tür (3) angeordnet ist.

9. Haushaltsgerät (1), insbesondere Haushaltsgargerät, mit einer Tür (3) nach einem der Ansprüche 1 - 8.

## Claims

1. Door (3) for a household appliance (1), with a handle (4), which can be pivoted from a first position, in which the handle (4) is folded in between an inner wall (11) and an outer wall (10) of the door (3), into a second position, in which the handle (4) is folded out, and a pivot facility (22), which is configured to automatically pivot the handle (4) into the second position when the handle (4) is displaced from the first position in the direction of the second position, wherein the pivot facility (22) is configured to automatically pivot the handle (4) into the first position when the handle (4) is displaced from the second position in the direction of the first position, wherein the pivot facility (22) has a spring element (23), which is actively connected to the handle (4), in order to pivot it into the second position with the aid of a spring force (F) when it is displaced from the first position in the direction of the second position, wherein the handle (4) is mounted on the door (3) such that it can rotate with the aid of a first axis of rotation (18), wherein the spring element (23) is actively connected to a second axis of rotation (24) of the handle (4),
**characterised in that** the pivot facility (22) has a damping element (26), which is configured to damp a rotational movement of the handle (4) when the same is pivoted from the first position into the second position, or vice versa, and wherein the damping element (26) is a rotary damper, and the pivot facility (22) has a coupling element (25), which is coupled to the second axis of rotation (24) of the handle (4) and to the door (3) and which is configured to transfer the spring force (F) of the spring element (23) to the handle (4), wherein the coupling element (25) comprises a coupling sleeve (28) and a coupling rod (27) that is accommodated in the coupling sleeve (28) such that it can be shifted.

2. Door according to claim 1, **characterised in that** the axes of rotation (18, 24) are positioned in relation to one another such that, in the first position of the handle (4), the spring force (F) of the spring element (23) pretensions the handle (4) in the direction of the first position.

3. Door according to claim 1 or 2, **characterised in that** the axes of rotation (18, 24) are positioned in relation to one another such that, in the second position of the handle (4), the spring force (F) of the spring element (23) pretensions the handle (4) in the direction of the second position.

4. Door according to one of claims 1 - 3, **characterised in that** the axes of rotation (18, 24) are positioned in relation to one another such that, when the handle (4) is displaced from the first position in the direction of the second position, from an intermediate position, the handle (4) can be pivoted into the second position with the aid of the spring force (F) of the spring element (23).

5. Door according to claim 4, **characterised in that** the handle (4) can be displaced into the intermediate position counter to the spring force (F) of the spring element (23).

6. Door according to claim 5, **characterised in that** the coupling element (25) has a coupling sleeve (28) and a coupling rod (27), which is accommodated in the coupling sleeve (28) such that it can be shifted, and that the spring element (23) is arranged between the coupling sleeve (28) and the coupling rod (27).

7. Door according to one of claims 1 - 6, **characterised in that**, in the first position of the handle (4), a front side (19) of the same is arranged flush-mounted with a front side (21) of the door (3).

8. Door according to one of claims 1 - 7, **characterised in that**, in the second position of the handle (4), a front side (19) of the same is arranged perpendicularly to a front side (21) of the door (3).

9. Household appliance (1), in particular household cooking appliance, with a door (3) according to one of claims 1 - 8.

## Revendications

1. Porte (3) pour un appareil ménager (1), avec une poignée (4), pivotable d'une première position, dans laquelle la poignée (4) est repliée entre une paroi intérieure (11) et une paroi extérieure (10) de la porte (3), dans une deuxième position, dans laquelle la poignée (4) est dépliée, et un dispositif de pivotement (22), aménagé afin de faire pivoter automatiquement la poignée (4) dans la deuxième position lors du déplacement de la poignée (4) de la première position en direction de la deuxième position, dans laquelle le dispositif de pivotement (22) est aménagé afin de faire pivoter automatiquement la poignée (4) dans la première position lors du déplacement de la poignée (4) de la deuxième position en direction de la première position, dans laquelle le dispositif de pivotement (22) présente un élément à ressort (23) relié fonctionnellement à la poignée (4) afin de la faire pivoter à l'aide d'une force de ressort (F) dans la deuxième position lors du déplacement de la première position en direction de la deuxième position, dans laquelle la poignée (4) est logée en rotation sur la porte (3) à l'aide d'un premier axe de rotation (18), dans laquelle l'élément à ressort (23) est relié fonctionnellement à un deuxième axe de rotation (24) de la poignée (4), **caractérisée en ce que** le dispositif de pivotement (22) présente un élément d'amortissement (26), aménagé afin d'amortir un mouvement rotatif de la poignée (4) lors du pivotement de celle-ci de la première position dans la deuxième position ou inversement, et dans laquelle l'élément d'amortissement (26) est un amortisseur rotatif, et le dispositif de pivotement (22) présente un élément de couplage (25) couplé au deuxième axe de rotation (24) de la poignée (4) et à la porte (3) et aménagé afin de transmettre la force de ressort (F) de l'élément à ressort (23) à la poignée (4), dans laquelle l'élément de couplage (25) comprend un fourreau de couplage (28) et une barre de couplage (27) accueillie de façon déplaçable dans le fourreau de couplage (28).

2. Porte selon la revendication 1, **caractérisée en ce que** les axes de rotation (18, 24) sont positionnés de telle sorte l'un par rapport à l'autre que dans la première position de la poignée (4), la force de ressort (F) de l'élément à ressort (23) précontraint la poignée (4) en direction de la première position.

3. Porte selon la revendication 1 ou 2, **caractérisée en ce que** les axes de rotation (18, 24) sont positionnés de telle sorte l'un par rapport à l'autre que dans la deuxième position de la poignée (4), la force de ressort (F) de l'élément à ressort (23) précontraint la poignée (4) en direction de la deuxième position.

4. Porte selon l'une des revendications 1 à 3, **caractérisée en ce que** les axes de rotation (18, 24) sont positionnés de telle sorte l'un par rapport à l'autre que lors du déplacement de la poignée (4) de la première position en direction de la deuxième position, la poignée (4) est pivotable dans la deuxième position à partir d'une position intermédiaire, à l'aide de la force de ressort (F) de l'élément à ressort (23).

5. Porte selon la revendication 4, **caractérisée en ce que** la poignée (4) est déplaçable dans la position intermédiaire contre la force de ressort (F) de l'élément à ressort (23).

6. Porte selon la revendication 5, **caractérisée en ce que** l'élément de couplage (25) présente un fourreau de couplage (28) et une barre de couplage (27), accueillie de façon déplaçable dans le fourreau de couplage (28) et **en ce que** l'élément à ressort (23) est disposé entre le fourreau de couplage (28) et la barre de couplage (27).

7. Porte selon l'une des revendications 1 à 6, **caractérisée en ce que** dans la première position de la poignée (4), une face avant (19) de celle-ci est disposée à fleur de surface avec une face avant (21) de la porte (3).

8. Porte selon l'une des revendications 1 à 7, **caractérisée en ce que** dans la deuxième position de la poignée (4), une face avant (19) de celle-ci est disposée perpendiculairement à une face avant (21) de la porte (3).

9. Appareil ménager (1), en particulier appareil de cuisson ménager, avec une porte (3) selon l'une des revendications 1 à 8.
